# EUROPÄISCHE PATENTSCHRIFT

(11) **EP 0 112 444 B1**
(45) Veröffentlichungstag und Bekanntmachung des Hinweises auf die Patenterteilung: **27.03.1991**
(21) Anmeldenummer: 83109751.4
(22) Anmeldetag: 29.09.1983
(51) Int. Cl.: B61L 1/16, B61L 25/02, B61L 21/06

(54) **Einrichtung zur Gleisfreimeldung, Zugortung und Geschwindigkeitsmessung**
Device for track-free signalling, train location and velocity measurement
Dispositif pour la signalisation de la voie ferrée libre, la localisation des trains et la mesure de vitesse

(30) Priorität: 01.10.1982 DE 3236367
(43) Veröffentlichungstag der Anmeldung: 04.07.1984
(73) Patentinhaber: ALCATEL N.V., NL-1077 XX Amsterdam (NL); Alcatel SEL Aktiengesellschaft, D-70435 Stuttgart (DE)
(72) Erfinder: Walter, Heinrich, D-7140 Ludwigsburg (DE)
(74) Vertreter: Villinger, Bernhard, Dipl.-Ing.

(56) Entgegenhaltungen:
- DE-A- 1 530 389
- DE-A- 1 780 469
- DE-A- 2 925 169
- DE-A- 2 949 140
- ELEKTRISCHE BAHNEN, Band 80, Nr. 3, März 1982, Seiten 62-67, München, DE; H. WALTHER et al.: "Der Mikroprozessor in der Signal- und Nachrichtentechnik der Deutschen Bundesbahn"

## Beschreibung

Die Erfindung betrifft eine Einrichtung zur Gleisfreimeldung, Zugortung und Geschwindigkeitsmessung gemäß dem Oberbegriff des Patentanspruchs 1.

Zur Gleisfreimeldung werden heute neben Gleisstromkreisen in bestimmten Fällen (lange Gleisabschnitte, Stahlschwellen) Achszählkreise eingesetzt. Hierzu wird ein auf seinen Besetztzustand hin zu überwachender Gleisabschnitt durch sogenannte Zählpunkte begrenzt. Die Zählpunkte bestehen meist aus zwei gegeneinander versetzt an den Schienen eines Gleises angebrachten Achsdetektoren und sind in der Lage, die Achsen eines den Zählpunkt passierenden Zuges einzeln zu erfassen und zusätzlich deren Durchgangsrichtung festzustellen. Der Gleisabschnitt wird dann freigemeldet, wenn die Zahl der in den Abschnitt eingefahrenen Achsen der Zahl der aus dem Abschnitt ausgefahrenen Achsen entspricht. Der hierzu notwendige Achszahlvergleich wird im Stellwerk in einer besonderen Achszähleinrichtung durchgeführt, welcher Achsimpulse der den Gleisabschnitt begrenzenden Zählpunkte zugeführt werden.

Die heute eingesetzten Achszähleinrichtungen sind empfindlich gegen Störungen durch elektromagnetische Einstreuungen und gegen Beeinflussung durch betätigte Magnetschienenbremsen. Bereits ein einziger Fehlimpuls kann einen an sich freigefahrenen Gleisabschnitt besetzt gemeldet halten und damit blockieren, wenn nicht aufwendige Korrekturmaßnahmen vorgesehen werden. Im Blockierungsfalle muß die Störung nach eingehender Prüfung des Sachverhaltes durch den Fahrdienstleiter beseitigt werden.

Aus der Literatur sind eine ganze Reihe von Korrekturmaßnahmen bekannt:

So ist z.B. in der DE-A 30 47 119 ein Verfahren beschrieben, nach dem Fehler, die durch Ausbleiben des ersten Achsimpulses an einem aus zwei gegeneinander versetzt am Gleis angeordneten Schienenkontakten bestehenden Achserfassungspunkt entstehen und zu einer falschen Angabe der Achsdurchgangsrichtung führen, erkannt und selbsttätig korrigiert werden können.

Der Achserfassungspunkt dient hier, obgleich er in seinem Aufbau einem Zählpunkt in einer Achszähleinrichtung entspricht, nicht der Achszählung sondern der Steuerung von Sicherheitseinrichtungen an Bahnübergängen. Auf Seite 1, Absatz 2 dieser Schrift ist auch erwähnt, daß mit Hilfe zweier hintereinanderliegender Schienenkontakte Geschwindigkeitsmessungen durchgeführt werden können.

In der DE-A 15 30 389 ist ein Verfahren zum selbsttätigen Ermitteln und Löschen von Achszählfehlern in Selbstblockanlagen bei Eisenbahnen beschrieben, bei dem ein Vergleich von Achszählergebnissen der einzelnen Blockabschnitte mit Zählergebnissen, die in weiter vorausliegenden Abschnitten ermittelt wurden, stattfindet und dazwischenliegende Abschnitte nachträglich freigemeldet werden, sofern die Zählergebnisse der voneinander entfernt liegenden Abschnitte gleich sind.

Dieses Verfahren verlangt die Erweiterung der Achszähleinrichtungen durch umfangreiche Speicher und Vergleicher.

In einem elektronischen Stellwerk, in dem die einzelnen Stellgruppen Mikrorechner enthalten und über geographische Datenleitungen miteinander in Verbindung stehen - ein solches Stellwerk ist z.B. in der nicht vorveröffentlichten Europäischen Patentanmeldung EP-A2-105182, die gemäß Art. 54(3) EPÜ als Stand der Technik gilt, beschrieben -, sind die Mikrorechner meist nur zeitweise, z.B. während des Einstellens einer Fahrstraße voll ausgelastet. Während der anderen Zeiten könnten sie für andere Aufgaben, z.B. für Achszählung, mit ausgenützt werden.

Ausgehend von einem derartigen elektronischen Stellwerk, bei dem die Gleisfreimeldung mittels Achszählung erfolgen soll, soll durch die Erfindung eine Einrichtung geschaffen werden, die die Achszählung und die auf der Achszählung basierenden Funktionen Gleisfreimeldung und Zugortung mit Hilfe der in einem elektronischen Stellwerk der o.g. Art ohnehin vorhandenen Stellgruppenrechner ermöglicht und gesonderte Achszähleinrichtungen im Stellwerk überflüssig macht. Die Erfindung ist im Patentanspruch 1 beschrieben.

Mit der Verlagerung der Achszählung in die durch Datenleitungen miteinander verbundenen Stellgruppenrechner wird von der abschnittsorientierten Achszählung, bei der für jeden Gleisabschnitt die Achszahlbilanz in einer separaten Achszähleinrichtung aufgestellt wird, zur punktorientierten Achszählung, mit Weitergabe der zählergebnisse entlang dem Fahrweg übergegangen. Damit werden nicht nur Baugruppen eingespart, sondern es wird auch ohne jeden zusätzlichen Schaltungsaufwand eine Korrektur von Zählfehlern durch Vergleich von an mehreren aufeinanderfolgenden Zählpunkten gewonnenen Zählergebnissen miteinander möglich.

Von großem Vorteil ist auch, daß die Zählergebnisse und damit auch die Gleisfreimeldung und Zugortungsmeldungen gleich dort anstehen, wo sie gebraucht werden, in den Stellgruppen der Fahrwegelemente und den Start- und Zielgruppen der Fahrstraßen.

Eine Weiterbildung der erfindungsgemäßen Einrichtung ist im Patentanspruch 2 beschrieben. Sie ermöglicht zusätzlich eine Messung der zwischen jeweils zwei Achszählpunkten durchschnittlich gefahrenen Geschwindigkeit.

Anhand einer Figur soll nun ein Ausführungsbeispiel der Einrichtung nach der Erfindung beschrieben werden.

Die Figur zeigt einen Teil des Gleisbildes einer Eisenbahnanlage. Zwischen einzelnen Stellelementen zugeordneten, durch gestrichelte Linien voneinander abgegrenzten Stellgruppen, - Signalgruppen S, SG und Z, Weichengruppen W1, W2, Kreuzungsgruppe K -, sind Achszählpunkte ZP1...zp5 angeordnet. In jeder Stellgruppe, die, wie hier im Falle der Signalgruppen S, Z und SG, auch zwei Stellelementen (Streckenelemente + Signal oder 2 Signale) zugeordnet sein kann, befindet sich ein Mikrorechner oder ein aus mehreren parallel arbeitenden Mikrorechnern bestehendes Mehrrechnersystem. Jeder Zählpunkt, der, wie in der Figur angedeutet, von zwei gegeneinander versetzt angeordneten Achsdetektoren gebildet wird, ist mit den beiden ihm benachbarten Stellgruppen durch Signalleitungen verbunden.

Bei Durchgang einer Achse am Zählpunkt anfallende Achszähl-Doppelimpulse (zwei verschiedene Impulsformen für die zwei möglichen Durchgangsrichtungen) werden über diese Signalleitungen an die Stellgruppen weitergegeben. Die Mikrorechner der Stellgruppen zählen die Achszählimpulse je nach Fahrtrichtung als Vorwärts- oder Rückwärtsimpulse und geben das Ergebnis zusammen mit einem Herkunftskennzeichen, welches den Zählpunkt, von dem die Achszählimpulse stammen, bezeichnet, an die jeweils nächstfolgende Stellgruppe weiter. Diese Weitergabe erfolgt über dem Gleisverlauf nachgebildete geographische Datenverbindungen, ausschließlich entlang einer gestellten Fahrstraße. In Stellgruppen, die der Fahrstraße nicht angehören, erfolgt nur die Verarbeitung der Zählimpulse der unmittelbar zugeordneten Achszählpunkte. Nach Durchfahrt eines Zuges liegen dann in jeder Stellgruppe der benutzten Fahrstraße die an den beiden in Fahrtrichtung zurückliegenden Zählpunkten gewonnenen Achszahlen vor und können miteinander verglichen werden. Wird keine Abweichung der Achszahlen voneinander festgestellt, wird der Abschnitt zwischen den Zählpunkten als freigefahren markiert. zur Korrektur eventueller Zählfehler genügt es nicht, die an den Achszählpunkten gewonnenen Zählergebnisse zur nächsten Stellgruppe weiterzugeben, sie werden deshalb über mehrere Stellgruppen hinweg bis zur Fahrstraßenzielgruppe weiterübermittelt. Wird eine Abweichung zwischen den an zwei Zählpunkten gewonnenen Zählergebnissen festgestellt, so läßt sich durch Vergleich mit Ergebnissen von weiter vorausliegenden Zählpunktn überprüfen, ob diese Abweichung auf einem Zählfehler beruht oder ob sie auf eine echte Besetzung des Gleisabschnitts zurückzuführen ist. Eine Korrektur des Zählfehlers kann dann ohne ein Sicherheitsrisiko vorgenommen werden.

Fährt ein Zug beispielsweise von links nach rechts über die in der Figur dargestellte Strecke, wobei die Signalgruppe S die Startgruppe und die Signalgruppe Z die Zielgruppe einer gestellten Fahrstraße sein soll, so überfährt er zunächst den Zählpunkt ZP1 . Die von den dort installierten Achsdetektoren abgegebenen Achszählimpulse gelangen in die Stellgruppen S und W1. Die Mikrorechner dieser Stellgruppen zählen die Achsimpulse und speichern das Ergebnis zusammen mit einer den Zählpunkt ZP1 kennzeichnenden und einer die Achsdurchgangsrichtung kennzeichnenden Information ab. Eine vorgegebene Zeit nach Durchgang der letzten Achse wird das Zählergebnis zusammen mit der Zählpunkt- und Achsdurchgangsrichtung kennzeichnenden Information von der Weichengruppe W1 an die Kreuzungsgruppe K und von der Signalgruppe S entgegen der Fahrtrichtung an die nicht dargestellte Zielgruppe der zurückliegenden Fahrstraße weitergegeben. Die Weitergabe entgegen der Fahrtrichtung ist dabei deshalb erforderlich, damit eine Gleisfreimeldung des zurückliegenden Gleisabschnittes auch dann in der oben beschriebenen Weise möglich ist, wenn der Zug die Fahrtrichtung wechselt. überfährt der Zug den Zählpunkt ZP2, so werden die dort gewonnenen Achszählimpulse in den Stellgruppen W1 und K gezählt und gespeichert, und nach Durchgang der letzten Achse von der Kreuzungsgruppe K zur Signalgruppe SG und entgegen der Fahrtrichtung von der Weichengruppe W1 zur Signalgruppe S weitergegeben. Kurz nach Verlassen des Zählpunktes ZP2 durch den Zug kann in den drei Stellgruppen S, W1 und K ein Vergleich der an den Zählpunkten ZP1 und ZP2 festgestellten Achszahlen vorgenommen werden, da diese Achszahlen dort gespeichert sind. Die Verarbeitung der an den weiteren Zählpunkten ZP3 ... ZP5 gezählten Achsen geschieht auf gleiche Art und Weise wie die Verarbeitung der an den Zählpunkten ZP1 und ZP2 gezählten.

Werden die Zählergebnisse nicht nur bis zur übernächsten Stellgruppe sondern zu allen weiterer in der Fahrstraße liegenden Stellgruppen bis hin zur Zielgruppe weitergegeben, so ist es möglich, beispielsweise die am Zählpunkt ZP1 gewonnene Achszahl mit der am Zählpunkt ZP3 oder ZP4 gewonnenen zu vergleichen. Stimmen die Achszahlen bei diesen Vergleichen überein, so kann davon ausgegangen werden, daß ein Unterschied zwischen der am Zählpunkt ZP1 gewonnenen und der am Zählpunkt ZP2 gewonnenen Achszahl auf einem Zählfehler beruht, denn es ist entlang einer eingestellten Fahrstaße nicht möglich, daß Achsen eines Zuges verloren gehen und im nächsten Abschnitt wieder erscheinen.

Hält ein Zug innerhalb einer Fahrstraße an, so ist im allgemeinen die folgende Fahrstraße noch nicht gestellt, so daß eine Weitergabe von Achszahlen über die Zielgruppe hinaus nicht möglich ist. In diesem Falle speichert der Mikrorechner der Zielgruppe die an den beiden zurückliegenden Zählpunkten gewonnenen Achszahlen ab und gibt sie erst nachdem die folgende Fahrstraße gestellt ist an die nächste Gruppe dieser Fahrstraße weiter.

Wird ein Zug neu zusammengestellt, so kann seine Achszahl manuell oder von einem übergeordneten Rechner in die Startgruppe einer Fahrstraße eingegeben werden.

Die Einrichtung nach der Erfindung kann auch zur Geschwindigkeitsmessung benutzt werden. Es sind hierzu in den Stellgruppen die Längen der vor den zugehörigen Zählpunkten liegenden Gleisabschnitte gespeichert. Außerdem enthalten die Stellgruppen Meßschaltungen, welche die zwischen zwei Achsdurchgängen an aufeinanderfolgenden Zählpunkten vergangene zeit erfassen und zusätzliche Zeitschaltungen, die ein Erkennen einer bestimmten Achse (z.B. der 1. Achse) eines Zuges gestatten, indem sie z.B. Achsen ausscheiden, die innerhalb eines bestimmten Zeitraumes nach einer zuvor registrierten Achse erfaßt werden. Im allgemeinen lassen sich sowohl die Zeitmeßschaltungen als auch die Zeitschaltungen zur Identifizierung der 1.Achse durch Routinen der in den Stellgruppen befindlichen Mikrorechner realisieren, wobei als Zeitnormal der Rechnertakt verwendet wird. Die gewünschte Durchschnittsgeschwindig keit eines Zuges innerhalb eines Gleisabschnittes ergibt sich durch eine von den Stellgruppenrechnern durchgeführte Division der gespeicherten Gleisabschnittslängen durch die von der Zeitmeßschaltung gemessene, vom Zug für den Gleisabschnitt benötigte Zeit.

Soll z.B. die Geschwindigkeit eines Zuges auf dem in der Figur dargestellten Gleisabschnitt zwischen den Zählpunkten ZP2 und ZP3 gemessen werden, so muß dies der Rechner der Kreuzungsgruppe K durchführen. Ein nach vorausgehender längerer Zählpause an der Zählstelle ZP2 registrierter Achszählimpuls startet die Zeitmessung, die z.B. in einer Zählung der Rechnertaktimpulse besteht. Die Zählung wird gestoppt, wenn eine Achse im Zählpunkt ZP3 festgestellt wird. Die Anzahl der gezählten Rechnertakte (deren Zeitabstand konstant und bekannt ist) entspricht der vom Zug für die durch die Zählpunkte begrenzte Strecke benötigten Zeit. Eine Division der gespeicherten Wegstrecke durch diese ermittelte Zeitspanne ergibt schließlich die Durschnittsgeschwindigkeit des Zuges auf dem von den Zählpunkten ZP2 und ZP3 begrenzten Gleisabschnitt.

## Patentansprüche

1. Einrichtung zur Zugortung und Gleisfreimeldung mittels an der Schiene paarweise gegeneinander versetzt angeordneten, jeweils einen Gleisabschnitt begrenzenden Achssensoren im Bereich eines elektronischen Stellwerks, dessen Stellgruppen (S, W1, W2, K, SG, Z) Mikrorechner enthalten und über entsprechend dem Gleisverlauf angeordnete geographische Datenleitungen (GD) miteinander verbunden sind,
**gekennzeichnet durch** die Kombination folgender Merkmale:
a) jeweils zwei Achssensoren sind gegeneinander versetzt als Achszählpunkt (ZP1, ..., ZP5) zwischen zwei Fahrwegelementen einer Fahrstraße angeordnet und mit mindestens einer der diesen Fahrwegelementen zugeordneten Stellgruppen (S, W1) durch eine Signelleitung verbunden;
b) die Mikrorechner dieser Stellgruppen zählen von den Achssensoren abgegebene Achsimpulse, speichern das Zählergebnis ab und übermitteln es zusammen mit einer Zählpunktkennung über die geographischen Datenleitungen (GD) an die Mikrorechner mindestens einer der innerhalb der Fahrstraße gelegenen benachbarten Stellgruppen;
c) Stellgruppen (SG), die der Fahrstraße angehören, geben von benachbarten Stellgruppen (K) her übermittelte, von bis zu einer vorgegebenen Zahl von Gleisabschnitten zurückliegenden Zählpunkten (ZP1, ZP2) stammende Zählergebnisse, nachdem sie diese abgespeichert haben, entlang der Fahrstraße zur jeweils nächstfolgenden Stellgruppe (WZ) weiter;
d) benötigte Gleisfreimeldekriterien oder Anwesenheitskriterien werden von den Mikrorechnern der Stellgruppen durch Vergleich der gespeicherten Zählergebnisse zweier oder mehrerer aufeinanderfolgender Zählpunkte gewonnen.

2. Einrichtung nach Anspruch 1, gekennzeichnet durch die Kombination folgender Merkmale:
a) in den Stellgruppen sind die von dem jeweils zugeordneten Zählpunkt zu den benachbarten Zählpunkten gemessenen Weglängen oder,falls einer Stellgruppe zwei Zählpunkte zugeordnet sind, die zwischen diesen beiden Zählpunkten gemessene Weglänge gespeichert;
b) jede Stellgruppe, der ein Zählpunkt zugeordnet ist, gibt eine Realzeit-Meldung an die dem in Fahrtrichtung folgenden Zählpunkt zugeordnete Stellgruppe ab, wenn nach längerer Zählpause ein Achsimpuls registriert wird und enthält hierzu eine Zeitschaltung oder eine entsprechende Rechnerroutine welche die Ausgabe von Realzeit-Meldungen für eine gewisse Zeit nach Eingang eines Achsimpulses verhindert;
c)jede Stellgruppe enthält eine Zeitmeßschaltung oder eine entsprechende Rechnerroutine , welche die Zeit zwischen dem Eingang einer Realzeit-Meldung und dem Eingang des ersten, auf die Realzeit-Meldung folgenden Achsimpulses mißt;
d)der Mikrorechner bzw. das Mikrorechnersystem jeder Stellgruppe führt eine Division der gespeicherten Weglänge eines Gleisabschnitts durch die über diesen Gleisabschnitt gemessene Zeit durch und speichert das Ergebnis für eine bestimmte Zeit oder bis zum Eingang der nächsten Realzeit-Meldung ab.

## Claims

1. Facility for determining the position of a train and indicating track occupancy by means of pairs of staggered axle sensors fixed to the rails of a track and each limiting a track section in the area of a solid-state interlocking whose setting groups (S5, W1, W2, K, SG, Z) include microcomputers and are interconnected by geographical data lines (GD) arranged in accordance with the track layout, **characterized by** the combination of the following features:
a) Pairs of staggered axle sensors are arranged as detection points (ZP1...ZP5) between every two route elements of a route and connected by a signal line to at least one of the setting groups (S, W1) associated with these route elements;
b) the microcomputers of these setting groups count axle pulses provided by the axle sensors, store the count, and transfer it, together with a detectionpoint identification, over the geographical data lines (GD) to the microcomputers of at least one of the adjacent setting groups lying within the route;
c) setting groups (SG) belonging to the route, after storing counts received from adjacent setting groups (K) and stemming from detection points (ZP1, ZP2) located up to a predetermined number of track sections back, pass said counts along the route to the next setting group (W2), and
d) required track unoccupancy or occupancy indication criteria are derived in the microcomputers of the setting groups by comparing the stored counts from two or more successive detection points.

2. A facility as claimed in claim 1, characterized by the combination of the following features:
a) In the setting groups, the distances from the associated detection point to the adjacent detection points or, if two detection points are associated with a setting group, the distance between these two detection points are stored;
b) each setting group having a detection point associated with it sends a real-time message to the setting group associated with the next detection point in the direction of travel if an axle pulse is registered after a prolonged counting pause, and contains for this purpose a timing circuit or a corresponding computer routine which prevents the output of real-time messages for a given time after receipt of an axle pulse;
c) each setting group contains a time-measuring circuit or a corresponding computer routine which measures the time between the receipt of a real-time message and the receipt of the first axle pulse following the real-time message, and
d) the microcomputer or the microcomputer system of each setting group divides the stored length of a track section by the time needed to traverse said track section and stores the result for a given time or until the receipt of the next real-time message.

## Revendications

1. Dispositif pour la localisation des trains et l'indication de voie libre à l'aide de détecteurs d'essieux disposés par paires sur les voies et décalés les uns par rapport aux autres, et délimitant chacun un tronçon de voie dans le domaine d'un poste d'aiguillage électronique, dont les groupes de contrôle (S, W1, W2, K, SG, Z) comportent des micro-calculateurs et sont reliés les uns aux autres par des câbles de données géographiques (GD) disposés de façon correspondante à la disposition des voies, caractérisé par la combinaison des caractéristiques suivantes:
a) les détecteurs de chaque groupe de deux capteurs sont disposés décalés les uns par rapport aux autres pour former un point de comptage d'essieux (ZP1, ..., ZP5) entre deux éléments d'itinéraire d'un itinéraire et sont reliés à au moins l'un des groupes de contrôle (S, W1) affectés à ces éléments d'itinéraire par un câble de signalisation;
b) les micro-calculsteurs de ces groupes de contrôle comptent les impulsions d'essieux fournies par ces capteurs d'essieux, extraient de la mémoire la donnée de comptage et la transmettent avec une identification du point de comptage, via les câbles de données géographiques (GD), aux micro-calculateurs d'au moins l'un des groupes de contrôle voisin placé à l'intérieur de l'itinéraire;
c) les groupes de contrôle (SG) qui appartiennent à l'itinéraire fournissent ensuite, le long de l'itinéraire, à chaque groupe de contrôle (WZ) qui les suit immédiatement, les données de comptage transmises par les groupes de contrôle voisins (K) et en provenance des points de comptage (ZP1, ZP2) situés en arrière jusqu'à un nombre prédéterminé de tronçons de voie, après les avoir stockées;
d) les critères d'indication de voie libre ou de présence qui sont nécessaires sont obtenus à partir des micro-calculateurs des groupes de contrôle par comparaison des données de comptage stockées de deux ou plus des points de comptage qui se suivent.

2. Dispositif selon la revendication 1, caractérisé par la combinaison des caractéristiques suivantes:
a) dans les groupes de contrôle, sont mises en mémoire les longueurs de parcours mesurées entre chaque point de comptage adjacent et les points de comptage voisins ou, dans le cas où dans un groupe de contrôle sont juxtaposés deux points de comptage, la longueur de parcours mesurée entre ces deux points de comptage;
b) chaque groupe de contrôle qui est juxtaposé à un point de comptage adresse une indication en temps réel au groupe de contrôle affecté au point de comptage suivant dans la direction de déplacement, lorsqu après un plus long arrêt de comptage, on enregistre une impulsion d'essieu et il contient, à cet effet, un interrupteur temporisé ou un sous-programme de calcul correspondant qui interdit la fourniture d'informations en temps réel pendant une durée déterminée après l'entrée d'une impulsion d'essieu;
c) chaque groupe de contrôle comporte un interrupteur de mesure de temps ou un sous-programme de calcul correspondant, qui mesure la durée qui s'écoule entre l'entrée d'une indication en temps réel et l'entrée de la première impulsion d'essieu qui suit l'indication en temps réel;
d) le micro-calculateur ou le système de micro-calculateurs de chaque groupe de contrôle effectue la division de la longueur de parcours mise en mémoire d'un tronçon de voie par le temps mesuré sur ce tronçon de voie et met en mémoire le résultat pendant une durée déterminée ou jusqu'à l'entrée de l'indication en temps réel suivant.
